# FASCICULE DE BREVET EUROPEEN

(11) **EP 0 299 125 B1**
(45) Date de publication et mention de la délivrance du brevet: **20.01.1993**
(21) Numéro de dépôt: 87401662.9
(22) Date de dépôt: 15.07.1987
(51) Int. Cl.: H01B 11/14, H01B 11/18

(54) **Structure à propagation passe-bas**
Tiefpass-Propagationsstruktur
Low-pass propagation structure

(43) Date de publication de la demande: 18.01.1989
(73) Titulaire: Mayer, Ferdy, F-75015 Paris (FR)
(72) Inventeur: Mayer, Ferdy, F-75015 Paris (FR)
(74) Mandataire: Pinguet, André

(56) Documents cités:
- EP-A- 0 087 371
- GB-A- 1 134 636
- US-E- 24 813

## Description

Des structures électromagnétiques à propagation, telles que des fils, câbles, composants tripôles ou quadripôles absorbants ont été décrits dans la littérature, voir par exemple:
- Exposé Dr. F. MAYER à New York en 1965 et sa publication dans IEEE Transactions on Electromagnetic Comptability, Vol. EMC-8, n^{o} 3, Septembre, 1966 : Electromagnetic Comptability:Anti-Interference Wires, Cables, and filters.
- Exposé Dr. F. MAYER à Washington (août 1983) : IEEE-EMC Conference : Absorptive Low Pass Cables : State of the Art and an Outlook to the Future.

L'effet d'absorption croissant avec la fréquence, confère à ces structures une fonction passe-bas : à la fois pour optimiser cet effet et pour "blinder" ces structures vis-à-vis de l'extérieur, un blindage extérieur, branché à la masse, étant prévu.

Or, il y a des cas où un tel blindage est inopportun, que ce soit parce qu'on désire supprimer les inconvénients pour l'installation et les problèmes de fiabilité d'une tresse et d'une connexion de tresse, que ce soit parce qu'on désire avoir libre accès aux conducteurs tout au long de la structure ou qu'on ait besoin d'une grande flexibilité, telle que celle qui est nécessaire par exemple sur des câbles de mesure et de puissance en robotique.

Le document GB-A-1 134 636 décrit un câble absorbant les hautes fréquences et laissant passer les basses. Pour cela, comme les hautes fréquences se déplacent dans les couches extérieures du câbles, la couche absorbante se situe à l'extérieur des conducteurs enroulés. On effectue ainsi une concentration renforcée des courants dans une couche pour obtenir ainsi un effet de peau artificiel.

Le but essentiel de ce brevet est de décrire une structure "inversée, dans laquelle le conducteur de terre est au centre de la structure (âme), et le/les conducteurs chauds placés en hélice autour du conducteur terre.

Dans une telle structure, l'absorption peut être obtenue en intercalant le milieu absorbant entre l'âme et le/les hélices (ou encore à l'extérieur), ou par la qualité même de l'âme conductrice.

Dans une telle structure, la capacité quadripôle de la structure est essentiellement définie, c'est à dire que l'absorption est essentiellement insensible à la proximité d'une masse externe; de même que d'une façon générale, la structure sera insensible à des champs parasites extérieurs, malgré l'absence de blindage.

Un autre but de ce brevet est de décrire une structure non blindée, mais insensible aux champs parasites externes (par exemple Impulsion Electromagnétique), comme le signal utile couplé ou rayonné vers l'extérieur sera réduit (effet Tempest).

Le conducteur de terre (âme) finalement peut être réalisé en toron d'acier, très solide mécaniquement, et servir de fixation à la structure.

Un autre but de ce brevet est de décrire une structure dans laquelle les conducteurs (chauds) ne sont pas sollicités par des déformations, vibrations, torsions. L'intérêt de l'invention apparaît par exemple dans le cas de l'utilisation sous formes de câbles pour engins balistiques, soumis à de fortes vibrations ou encore des flexions répétées, comme c'est le cas pour des câbles destinés à des robots électroniques. L'intérêt de l'invention apparaît encore pour les câbles pour capteurs électroniques automobiles, servant de liaison entre un point mobile (par exemple sur moteur) et un point fixe (par exemple châssis).

Une description détaillée de l'invention est faite plus bas en relation avec les dessins annexes sur lesquels:
Les figures 1 à 7 sont des vues en perspectives, comportant un arraché, de divers modes de réalisation d'un câble à structure inversée selon l'invention;et,
les figures 8 à 9 sont des graphes représentant l'atténuation en fonction de la fréquence pour les câbles à structure inversée selon l'invention.

Sur la figure 1, est représentée la "structure inversée". Un conducteur métallique central 1 constitué par un conducteur ou toron de Cuivre, un fil ou toron en fibres métallisées, un filou toron en acier, etc... constitue l'âme de la structure.

Une couche d'isolant 2 sépare cette âme du conducteur métallique chaud 3 (isolé lui-même) transportant le signal ou la puissance de la structure.

Une couche externe 4 isole et protège l'ensemble.

L'inductance linéique d'une telle structure est augmentée par la disposition du conducteur chaud en hélice, sa capacité linéique étant définie essentiellement par la capacité entre le conducteur 3 et l'âme 1, par opposition avec une présence de masse, (ou présence d'autres câbles) à l'extérieur : autrement dit, la structure est insensible du point de vue couplage capacitif avec l'extérieur ; il en est de même du point de vue magnétique, à cause de la structure en hélice.

Dans la réalisation représentée sur la figure 1, comme dans les réalisations représentées sur les figures qui vont suivre, l'âme conductrice peut être en métal magnétique (acier, alliage Fer-Nickel etc..), cette réalisation augmentant encore l'inductance linéique de la structure.

Il est évident aussi qu'une telle structure, comme celles des figures suivantes, peut comporter plusieurs conducteurs, pour une transmission symétrique ou polyphasée.

L'âme 1 se comporte comme un noyau conducteur dans le solénoïde formé par le conducteur 3 : sa subdivision détermine des courants de Foucault (équivalents à des pertes magnétiques) qui s'ajoutent aux pertes diélectriques éventuelles de la couche isolante 2. Des pertes additionnelles peuvent être prévues, par absorption magnétique.

Ainsi, sur la figure 2, une couche 5 en matériau composite magnétique absorbant, essentiellement non conducteur (tel que décrit par exemple dans le brevet français n^{o} 7833385) est prévue : si l'âme 1 est un conducteur ferromagnétique, il se rajoute au noyau une partie ferromagnétique non conductrice, combinaison qui est très favorable dans les applications passe-bas. (Diminution des effets de saturation, efficacité aux très hautes fréquences).

Sur cette figure, on a symbolisé deux conducteurs parallèles isolés 3' et 3'' : en fait une réalisation de ce type, en longueur, sous forme de câble flexible, constitue par excellence un câble capteur pour signaux faibles en milieu parasite.

L'âme en toron d'acier sert à l'accrochage mécanique (et à la mise à la masse), et la paire de conducteurs 3' et 3'' sert de paire symétrique pour le signal : ce câble, selon l'invention, est insensible aux parasites extérieurs et, malgré l'absence de blindage, absorbe par effet de filtre passe-bas les parasites HF conduits et est d'une très haute fiabilité mécanique.

Dans une réalisation typique, selon la figure 2, l'âme conductrice 1 est constituée par un toron de brins fins de cuivre, de diamètre extérieur d'environ 0,8 mm.

La couche de matériau composite absorbant 5, constituée d'un mélange de poudre de ferrites incluse dans une matrice PVC, (décrite dans le brevet précité) est extrudée avec un diamètre extérieur de 2,5 mm.

Deux conducteurs de cuivre 3' et 3'' vernissés d'un diamètre de 0,3 mm (qui peuvent être du type accolés tel que le "BIFILREX" de la Société THOMPSON), sont bobinés en parallèle au pas de 0,8 mm, cet écartement permettant une très grande flexibilité du câble.

La couche extérieure 4 est réalisée en PVC spécial, ou tout autre plastique ou élastomère et a un diamètre d'environ 4,5 mm.

Un tel câble présente l'affaiblissement en fonction de la fréquence représentée sur le graphe de la figure 8. L'atténuation est donnée au mètre, en fonction de la fréquence, la mesure étant faite sur une longueur de 0,21 m (ceci déterminant des maxima et minima aux fréquences plus basses, dus aux effets de désadaptation, comme on le verra plus loin).

Le fait remarquable est que cet affaiblissement ne change pas, que le câble soit dans l'air (tracé a), qu'il soit posé sur une masse métallique (ou le long d'autres câbles), ou qu'il soit pratiquement entouré d'un blindage à la masse (tracé b).

De telles caractéristiques sont extrémement favorables pour la transmission de signaux (de fréquences inférieures à quelques 0,1 MHz), en milieu très parasite comme c'est le cas des capteurs de position pour l'allumage des voitures, par exemple qui sont soumis aux parasites de l'allumage.

Cette application est par ailleurs très défavorable aux câbles blindés classiques, avec leurs problèmes de fiabilité de connexions, du fait des vibrations et de l'environnement globalement difficile. Par ailleurs, la mise en place est facilitée du fait que ce câble peut être "strippé" comme n'importe quel fil de câblage isolé.

Dans une autre réalisation typique, l'âme conductrice est constituée par un toron de 7 brins de 0,25 mm de diamètre en acier doux, constituant une âme ( à la masse) ferromagnétique : elle est recouverte du même mélange magnétique absorbant extrudé 5 de 2,5 mm de diamètre extérieur. Ensuite deux conducteurs de cuivre vernissé 3' et 3'' de 0,75 mm de diamètre forment une hélice double, guipée au pas de 2,5 mm.

Cette réalisation, avec son isolant extérieur 4, constitue un exemple type d'un câble de puissance à haute immunité contre coups de foudre, IEM et TEMPEST.

Sa caractéristique passe-bas est donnée par la figure 9, telle que mesurée sur 0,50 m de longueur. On remarque, plus particulièrement un premier maximum d'atténuation (dû aux réflexions interfaciales ; voir brevet français n^{o} 8313145) dans la gamme des quelques Megahertz, gamme dans laquelle se trouve concentrée l'énergie de l'impulsion nucléaire (IEM). Ce premier maximum se déplace vers 1,7 MHz pour un câble de 1 m de long, et vers 0,85 MHz pour un câble de 2 m de longueur, ces longueurs correspondent à des longueurs typiques de câblage dans les engins balistiques et fusées.

Dans le cas d'au moins deux conducteurs chauds, une immunité supplémentaire peut être réalisée, si ces conducteurs sont eux-mêmes en torsade. On arrive de la sorte à une torsade double, dont la configuration la plus simple correspond à une paire torsadée autour de l'âme conductrice à la masse (avec éventuellement sa couche absorbante, comme sur la figure 2, ou encore avec les conducteurs de la paire eux-mêmes recouverts de la couche magnétique absorbante comme sur la figure 3).

Dans la figure 4, l'âme conductrice 1 est constituée en réalité par le blindage extérieur d'une structure coaxiale composée d'un ou de plusieurs câbles coaxiaux, paires torsadées etc... non détaillés sur la figure. Cet exemple est destiné à montrer l'extension du concept d'une âme reliée à la masse, pouvant devenir celle, plus générale, d'un substrat conducteur, interne à l'hélice.

Selon les caractéristiques souhaitées, l'ensemble des réalisations décrites peut comporter, en plus, à l'extérieur, une couche en matériau composite magnétique absorbant, ou encore une couche en matériau composite conducteur selon une technique classique pour absorber des courants de mode communs parasites extérieurs (tels que décrits dans le brevet français n^{o} 7833385 et le brevet français n^{o} 7918065).

Le cas particulier, où une couche magnétique absorbante interne à l'hélice ou aux hélices (voir figure 2) comporte ainsi également une couche externe à cette ou à ces hélices, est représenté sur la figure 5.

Il est évident que ce cas particulier peut être réalisé, avec les mêmes résultats, avec une couche d'absorbant magnétique entourant directement le ou les conducteurs (figure 6).

Dans les différentes réalisations décrites, un écran bon conducteur (tresse, colaminé, etc.) peut être placé à l'extérieur, si l'on souhaite une insensibilité poussée vis-à-vis des influences externes : une telle réalisation est utile dans les applications contre IEM dans des applications aérospatiales.

Il est important de noter que les différentes réalisations schématiques décrites ci-dessus peuvent être réalisées en longueur, sous forme de câbles, dont des exemples ont été décrits. Réalisées sous forme très ramassée, elles donnent lieu à des composants électroniques : dans ce cas évidemment, l'ensemble peut être rigide, au moins en partie, et, par exemple le composite absorbant 5 remplacé par du ferrite compact.

Il est essentiel de retenir ici que ces composants ont une structure quadripôle (à propagation), et que, de ce fait, ils ont des effets filtres très large bande (en absence de tout effet de résonnance propre).

La figure 10 indique ainsi les affaiblissements atteints avec un petit composant typique réalisé par une âme en fer de 0,8 mm de diamètre, reliée à la masse, recouverte d'un couche de matériau composite absorbant de 2,3 mm de diamètre et de 15 mm de longueur (déterminant la longueur du composant), recouverte de spires jointives de fil cuivre vernissé de 0,05 mm de diamètre. Ce composant représente un filtre large bande typique pour circuits imprimés, avec un affaiblissement minimum de 20 dB de 3 MHz à 10 MHz.

Plus particulièrement, ces composants se prêtent à la réalisation sous forme de structure en continu (comme un câble) ; et l'on obtient le composant par découpage.

Notons encore que, dans des besoins de câbles de flexibilité et résistance aux flexions alternées extrêmes, l'âme conductrice à la masse peut être elle-même réalisée par un conducteur en hélice, à l'intérieur ou parallèle au(x) conducteur(s) chaud(s) transmettant le signal à la puissance électrique.

Un exemple de réalisation correspondant à la figure 10 équivaut à la réalisation du type de la figure 2. Avec plusieurs conducteurs chauds, enroulés autour d'une âme constituée elle-même par une hélice conductrice de diamètre plus petit, il s'agit ici d'une réalisation type de câbles à fiabilité maximum, tels qu'ils sont demandés pour des robots électroniques par exemple.

Finalement, les structures des conducteurs en hélice se prêtent aisément à l'introduction de l'effet de résonnances interfaciales (référence du brevet cité), par la variation du pas de l'hélice et/ou encore la variation de la capacité de l'hélice par rapport au conducteur de masse.

De telles structures, avec des variations de pas brusques, sur des longueurs définies, permettent d'obtenir des effets passe-bas vers les fréquences plus basses, et/ou d'égaliser la courbe d'affaiblissement en fonction de la fréquence, supprimant les effets de résonnances interfaciales décrites.

## Revendications

1. Structure à propagation passe-bas à réalisation coaxiale inversée, caractérisée en ce qu'elle comporte:
- un conducteur métallique central (1), connecté à la masse;
- une couche dielectrique (2,5);
- un ou plusieurs conducteurs métalliques en hélice (3, 3', 3''), isolés, guipés autour du conducteur de masse et representant les conducteurs de transfert de signal et/ou de puissance dans laquelle le conducteur central et/ou la couche dielectrique peu ou pas conducteur sont magnétiques et introduisent une absorption fonction de la fréquence, la couche absorbante (5) étant située à l'intérieur de la ou des couches enroulées.

2. Structure à propagation passe-bas à réalisation coaxiale inversée, caractérisée en ce qu'elle comporte:
- un conducteur métallique central (1), connecté à la masse ;
- une couche de matériau composite absorbant magnétique (5) peu ou pas conductrice;
- un ou plusieurs conducteurs métalliques en hélice (3, 3', 3'') isolés, guipés autour du conducteur de masse et représentant les conducteurs de transfert de signal et/ou de puissance, dans laquelle le conducteur central et/ou la couche de matériau absorbent magnétique pue ou pas conductrice introduise une adsorption fonction de la fréquence, la couche absorbant étant située à l'intérieur de la ou des couches enroulées.

3. Structure selon la revendication 1 ou 2, caractérisée en ce que le conducteur métallique central est ferromagnétique.

4. Structure selon une des revendications précédentes, caractérisée en ce qu'un écran conducteur est placé à l'extérieur du (des) conducteur(s) chaud(s) en hélice.

5. Structure selon une des revendications précédentes, caractérisée en ce qu'une couche supplémentaire en matériau composite absorbant magnétique est placée à l'extérieur.

6. Structure selon une des revendications précédentes, caractérisée en ce que les couches absorbantes magnétiques à l'intérieur et à l'extérieur du (des) conducteur(s) chaud(s) sont remplacées par une couche concentrique entourant ce (ces) conducteur(s).

7. Structure selon une des revendications précédentes, caractérisée en ce qu'une couche supplémentaire en matériau composite conducteur est placé à l'extérieur.

8. Structure comportant au minimum deux conducteurs chauds selon une des revendications précédentes, caractérisée en ce que ces conducteurs sont eux-mêmes torsadés.

9. Structure selon une des revendications précédentes, caractérisée en ce que l'âme conductrice de masse est elle-même réalisée sous forme d'hélice interne ou guipée en parallèle au(x) conducteur(s) chaud(s).

10. Structure selon une des revendications précédentes, caractérisée en ce que l'ensemble des constituants est flexible, et en ce qu'elle est réalisée sous forme de câble par extrusion.

11. Structure selon une des revendications 1 à 9, caractérisée en ce que les constituants peuvent être au moins partiellement rigides, et en ce qu'elle est réalisée sous forme de composants électroniques.

12. Structure selon une des revendications précédentes, caractérisée en ce que l'âme conductrice de masse sert de support mécanique en traction, et de fixation mécanique de la structure.

13. Structure selon une des revendications 1 à 3 et 5 à 12, caractérisée en ce que la préparation pour la fixation se fait par un simple stripping de couches isolantes.

14. Structure selon une des revendications 1 à 3 et 5 à 13, caractérisée en ce que l'accès électrique, le long de la structure est facilité par l'absence externe d'un blindage métallique.

15. Structure selon une des revendications 1 à 3, 4 à 9 et 11 à 14, caractérisée en ce que tous efforts, flexions alternées, déformations, vibrations sont découplés mécaniquement des conducteurs chauds, donnant à la structure une grande fiabilité.

## Claims

1. A low pass propagation structure of reverse coaxial construction, characterised in that it comprises:
- a central metallic conductor (1), connected to earth;
- a dielectric layer (2,5);
- one or more spiral metallic conductors (3, 3', 3'') which are insulated, wound around the earth conductor and representing the signal and/or power transfer conductors, in which the central conductor and/or the dielectric layer, slightly conductive or non-conductive, are magnetic and introduce an absorption as a function of the frequency, the absorbent layer (5) being situated inside the wound layer(s).

2. A low pass propagation structure of reverse coaxial construction, characterised in that it comprises:
- a central metallic conductor (1), connected to earth;
- a layer of magnetic absorbent composite material (5) which is slightly conductive or non-conductive,
- one or more spiral metallic conductors (3, 3', 3'') which are insulated, wound around the earth conductor and representing the signal and/or power transfer conductors, in which the central conductor and/or the layer of absorbant magnetic material, slightly conductive or non-conductive, introduces an absorption as a function of the frequency, the absorbent layer being situated inside the wound layer(s).

3. A structure according to Claim 1 or 2, characterised in that the central metallic conductor is ferromagnetic.

4. A structure according to one of the preceding claims, characterised in that a conductive screen is placed outside the hot spiral conductor(s).

5. A structure according to one of the preceding claims, characterised in that an additional layer of magnetic absorbent composite material is placed on the exterior.

6. A structure according to one of the preceding claims, characterised in that the magnetic absorbent layers inside and outside the hot conductor(s) are replaced by a concentric layer surrounding this/these conductor(s).

7. A structure according to one of the preceding claims, characterised in that an additional layer of conductive composite material is placed on the outside.

8. A structure comprising a minimum of two hot conductors according to one of the preceding claims, characterised in that these conductors are themselves twisted.

9. A structure according to one of the preceding claims, characterised in that the earth conductive core is itself produced in internal spiral form or wound in parallel to the hot conductor(s).

10. A structure according to one of the preceding claims, characterised in that the unit of the constituents is flexible, and in that it is produced in cable form by extrusion.

11. A structure according to one of Claims 1 to 9, characterised in that the constituents may be at least partially rigid, and in that it is produced in the form of electronic components.

12. A structure according to one of the preceding claims, characterised in that the conductive earth core serves as mechanical support in traction, and for mechanical fixing of the structure.

13. A structure according to one of Claims 1 to 3 and 5 to 12, characterised in that the preparation for fixing is carried out by a simple stripping of insulating layers.

14. A structure according to one of Claims 1 to 3 and 5 to 13, characterised in that the electrical access, along the structure, is facilitated by the external absence of a metallic sheeting.

15. A structure according to one of Claims 1 to 3, 4 to 9 and 11 to 14, characterised in that all stresses, alternate deflections, deformations, vibrations are uncoupled mechanically from the hot conductors, giving the structure a high degree of reliability.

## Patentansprüche

1. Tiefpaß-Ausbreitungsstruktur mit koaxial umgekehrter Form, dadurch gekennzeichnet, daß sie aufweist
- einen mit Masse verbundenen zentralen Metalleiter (1),
- eine dielektrische Schicht (2, 5),
- einen oder mehrere isolierte schraubenförmige Metalleiter (3, 3', 3''), die um den Masseleiter gewickelt sind und die Signal- und/oder Leistungsübertragungsleiter darstellen, bei der der zentrale Leiter und/oder die wenig oder nicht leitende dielektrische Schicht magnetisch sind und eine frequenzabhängige Absorption bewirken, wobei die absorbierende Schicht (5) sich im Inneren der aufgewickelten Schicht oder Schichten befindet.

2. Tiefpaß-Ausbreitungsstruktur mit koaxial umgekehrter Form, dadurch gekennzeichnet, daß sie aufweist:
- einen mit Masse verbundenen zentralen Metalleiter (1),
- eine wenig oder gar nicht leitende Schicht aus absorbierendem magnetischem Verbundmaterial (5),
- einen oder mehrere isolierte schraubenförmige Metalleiter (3, 3', 3''), die um den Masseleiter gewickelt sind und die Signal- und/oder Leistungsübertragungsleiter darstellen, bei der der zentrale Leiter und/oder die wenig oder gar nicht leitende Schicht aus absorbierendem magnetischem Material eine frequenzabhängige Absorption bewirken, wobei die absorbierende Schicht sich im Inneren der aufgewickelten Schicht oder Schichten befindet.

3. Struktur nach Anspruch 1 oder 2, dadurch gekennzeichnet, daß der zentrale Metalleiter ferromagnetisch ist.

4. Struktur nach einem der vorhergehenden Ansprüche, dadurch gekennzeichnet, daß ein leitender Schirm außerhalb des heißen schraubenförmigen Leiters oder der Leiter angeordnet ist.

5. Struktur nach einem der vorhergehenden Ansprüche, dadurch gekennzeichnet, daß eine zusätzliche Schicht aus absorbierendem magnetischem Verbundmaterial außen angeordnet ist.

6. Struktur nach einem der vorhergehenden Ansprüche, dadurch gekennzeichnet, daß die absorbierenden magnetischen Schichten innerhalb und außerhalb des (der) heißen Leiter(s) durch eine diese(n) Leiter umgebende konzentrische Schicht ersetzt werden.

7. Struktur nach einem der vorhergehenden Ansprüche, dadurch gekennzeichnet, daß eine zusätzliche Schicht aus leitendem Verbundmaterial außen angeordnet wird.

8. Struktur, die mindestens zwei heiße Leiter nach einem der vorhergehenden Ansprüche aufweist, dadurch gekennzeichnet, daß diese Leiter selbst verdrillt sind.

9. Struktur nach einem der vorhergehenden Ansprüche, dadurch gekennzeichnet, daß der leitende Massekern selbst als innere Schraube oder parallel zu dem (den) heißen Leiter(n) gewickelt hergestellt ist.

10. Struktur nach einem der vorhergehenden Ansprüche, dadurch gekennzeichnet, daß die Einheit der Bestandteile biegsam ist und daß sie in Form eines Kabels durch Extrudieren hergestellt wird.

11. Struktur nach einem der Ansprüche 1 bis 9, dadurch gekennzeichnet, daß die Bestandteile mindestens teilweise starr sein können und daß sie in Form elektronischer Bauteile hergestellt ist.

12. Struktur nach einem der vorhergehenden Ansprüche, dadurch gekennzeichnet, daß der leitende Massekern als mechanischer Aufnehmer der Zugspannung und als mechanische Befestigung der Struktur dient.

13. Struktur nach einem der Ansprüche 1 bis 3 und 5 bis 12, dadurch gekennzeichnet, daß die Vorbereitung zur Befestigung durch einfaches Entfernen der Isolierschichten geschieht.

14. Struktur nach einem der Ansprüche 1 bis 3 und 5 bis 13, dadurch gekennzeichnet, daß der elektrische Zugang entlang der Struktur durch die äußere Abwesenheit eines Metallschirms erleichtert wird.

15. Struktur nach einem der Ansprüche 1 bis 3, 4 bis 9 und 11 bis 14, dadurch gekennzeichnet, daß alle Krafteinwirkungen, abwechselnde Biegungen, Verformungen, Vibrationen mechanisch von den heißen Leitern abgekoppelt sind, was der Struktur eine große Zuverlässigkeit verleiht.
